# EUROPÄISCHE PATENTSCHRIFT

(11) **EP 0 718 421 B1**
(45) Veröffentlichungstag und Bekanntmachung des Hinweises auf die Patenterteilung: **16.06.1999**
(21) Anmeldenummer: 95119354.9
(22) Anmeldetag: 08.12.1995
(51) Int. Cl.: D01G 19/22, D01G 19/10

(54) **Kämmaschine**
Combing machine
Machine de peignage

(30) Priorität: 23.12.1994 CH 393094; 04.09.1995 DE 19532592
(43) Veröffentlichungstag der Anmeldung: 26.06.1996
(73) Patentinhaber: MASCHINENFABRIK RIETER AG, CH-8406 Winterthur (CH)
(72) Erfinder: Gnaegi, Peter, CH-8712 Stäfa (CH); Graf, Ralph, CH-8807 Freienbach (CH)

(56) Entgegenhaltungen:
- EP-A- 0 329 615
- EP-A- 0 564 408
- FR-A- 345 515
- FR-A- 395 528

## Beschreibung

Die Erfindung betrifft eine Kämmaschine mit einem um eine erste Achse drehbaren Rundkamm, der ein sich in Umfangsrichtung einer koaxial zur ersten Achse verlaufenden Kreiszylindermantelfläche erstreckendes Kämmsegment aufweist, und einer längs einer vorgegebenen Bahn umlaufend antreibbaren Reinigungseinrichtung zum Entfernen von Faserverunreinigungen aus dem Kämmsegment.

Kämmaschinen dieser Art werden bei der Verarbeitung von Textilfasern zur Ausscheidung von Faserverunreinigungen in Form von Kurzfasern (Kämmlingen) und Nissen aus dem bereits kardierten Rohfasermaterial eingesetzt. Durch die Bearbeitung mit der Kämmaschine wird der Stapel, d. h. die Faserlänge des Rohfasermaterials, vereinheitlicht. Die Kämmaschine ist dazu bei der Faserverarbeitung im allgemeinen zwischen der Karde und der Strecke angeordnet.

In der Kämmaschine wird ein aus bereits kardierten Fasern bestehender Faserbart von einer Zange eines hin- und herschwingenden Zangenaggregates gehalten und von den Zinken des darunter angeordneten Rundkammes durchfahren, um anschließend mit einem bereits gekämmten Faserband verlötet zu werden. Alternativ dazu werden auch Kämmaschinen eingesetzt, mit denen der Faserbart erst nach dem Verlöten gekämmt wird.

Die aus dem Faserbart ausgekämmten Kämmlinge und Nissen werden zum überwiegenden Teil vom Kämmsegment mitgeführt. Zur Vermeidung von Verstopfungen des Kämmsegmentes müssen diese ausgekämmten Faserverunreinigungen wieder daraus entfernt werden. Zu diesem Zweck wird üblicherweise eine Reinigungseinrichtung mit einer Anzahl von Putzbürsten eingesetzt, die an einem um eine parallel zur ersten Achse verlaufende zweite Achse drehbaren Träger festgelegt sind.

Zum Reinigen des Kämmsegmentes durchfahren die Putzbürsten das Kämmsegment, um so die mitgeführten Kämmlinge und Nissen daraus zum entfernen. Dadurch erfährt das aufgrund der Faserbearbeitung ohnehin einem großen Verschleiß unterliegende Kämmsegment während der Reinigung eine weitere Abnutzung, die zu einer Verminderung der Standzeit des Kämmsegmentes führt. Daher ist es notwendig, das Kämmsegment häufig, d. h. alle zwei bis vier Jahre, auszutauschen.

Ferner erfahren auch die im allgemeinen aus Kunststoff hergestellten Borsten der Putz bürsten durch die Reinigung des Kämmsegmentes einen hohen Verschleiß. Das bringt die Notwendigkeit mit sich, die Drehachse der Putzbürste zum Ausgleich der Borstenabnutzung in Richtung der Drehachse des Rundkamms zu verstellen. Die Borstenabnutzung führt darüber hinaus bei gleichbleibender Drehgeschwindigkeit der Putzbürste zu einer Verringerung ihrer Umfangsgeschwindigkeit. Zur Sicherstellung einer gleichbleibenden Reinigungsleistung muß die Putzbürste daher mit einem eigenen Motor angetrieben werden, der so steuerbar ist, daß die Abnutzung der Putzbürstenborsten automatisch durch eine Erhöhung der Putzbürstendrehgeschwindigkeit ausgeglichen wird. Das hat einen aufwendigen mechanischen und elektronischen Aufbau herkömmlicher Reinigungseinrichtungen von Kämmaschinen zum Ergebnis.

Schließlich hat sich beim Betrieb herkömmlicher Kämmaschinen gezeigt, daß die aus dem Kämmsegment mittels der Reinigungseinrichtung entfernten Kämmlinge sich zu einem großen Teil als Faserstaub in dem Bereich ansammeln, in dem der Faserbart mit dem Kämmsegment zu bearbeiten ist. Das führt zu einer Verschlechterung der Kämmleistung, weil sich die als Faserstaub vorliegenden Kämmlinge auch an dem bereits vom Rundkamm durchfahrenen Faserbart absetzen, wodurch der eigentlich mittels des Kämmvorgangs bereits verbesserte Stapel des Rohfasermaterials wieder verschlechtert wird.

Angesichts der vorstehend geschilderten Probleme besteht die Aufgabe dieser Erfindung in der Bereitstellung einer eine hohe Maschinenlaufzeit bei gleichzeitig guter Kämmleistung gewährleistenden Kämmaschine, die einen einfachen mechanischen und elektronischen Aufbau ermöglicht.

Erfindungsgemäß wird diese Aufgabe durch eine Kämmaschine der eingangs angegebenen Art gelöst, bei der der geringste Abstand zwischen der Einhüllenden des von der Reinigungseinrichtung durchlaufenen Raumsegmentes und der ersten Achse größer ist als der maximale Radius des Rundkamms.

Durch diese Anordnung von Rundkamm und Reinigungseinrichtung wird gewährleistet, daß beim Betrieb der Kämmaschine keine direkte Berührung dieser beiden Bauelemente auftritt. Der durch die direkte Berührung von Rundkamm und Reinigungseinrichtung beim Betrieb herkömmlicher Kämmaschinen hervorgerufene zusätzliche Verschleiß des Kämmsegmentes und der Reinigungseinrichtung wird daher beim Betrieb der erfindungsgemäßen Kämmaschine vermieden. Dadurch kann die Standzeit des Kämmsegmentes erhöht werden, was insgesamt zu einer Erhöhung der effektiven Maschinenlaufzeit führt. Darüber hinaus kann die erfindungsgemäße Kämmaschine auch noch mit einem einfachen mechanischen Aufbau verwirklicht werden, weil die Notwendigkeit einer Nachstellung der Position und Umlaufgeschwindigkeit der Reinigungseinrichtung während des Kämmbetriebs bei der berührungsfreien Reinigung des Kämmsegmentes entfällt.

Trotz dieses berührungsfreien Betriebs der Reinigungseinrichtung kann eine zufriedenstellende Entfernung von Kämmlingen aus dem Kämmsegment erreicht werden, weil der überwiegende Teil der vom Kämmsegment mitgeführten Kämmlinge teilweise an der der ersten Achse abgewandten Seite des Kämmsegmentes darüber hinausragt, so daß diese Kämmlinge auch von der in einem Abstand vom Rundkamm umlaufenden Reinigungseinrichtung erfaßt und aus dem Kämmsegment entfernt werden können.

Zusätzlich wird beim Betrieb der erfindungsgemäßen Kämmaschine das beim Betrieb herkömmlicher Kämmaschinen erfolgende Rückfedern der Borsten der Putzbürsten nach Verlassen des Kämmsegmentes vermieden. Dieses Rückfedern der Putzbürstenborsten führt beim Betrieb der herkömmlichen Kämmaschinen unmittelbar nach Verlassen des Kämmsegmentes zum Abschleudern der aus dem Kämmsegment entfernten Kämmlinge aus den Putzbürsten. Das ist der Grund für die hohe Kurzfaserstaubkonzentration im eigentlichen Kämmbereich dieser Maschinen. Beim Betrieb der erfindungsgemäßen Kämmaschine werden die Kurzfasern hingegen über einen großen Bereich der vorgegebenen Bahn von der Reinigungseinrichtung mitgeführt, was zu einer Verringerung der Kurzfaserstaubkonzentration im Kämmbereich und daher zu einer Verbesserung der Kämmleistung führt.

Wenngleich der noch eine zufriedenstellende Reinigungswirkung gewährleistende Abstand zwischen dem Rundkamm und der Reinigungseinrichtung von der Art des zu bearbeitenden Fasermaterials abhängt, wird die beste Reinigungswirkung erreicht, wenn der geringste Abstand zwischen der Einhüllenden des von der Reinigungseinrichtung durchlaufenen Volumensegmentes und der ersten Achse den maximalen Radius des Rundkamms um höchstens etwa 0,5 mm übersteigt und vorzugsweise 0,1 mm oder weniger beträgt.

Baulich besonders einfach ist die erfindungsgemäße Kämmaschine zu verwirklichen, wenn die vorgegebene Bahn eine eine zweite Achse umlaufende Kreisbahn ist. Dabei kann die im eigentlichen Kämmbereich vorliegende Kurzfaserkonzentration weiter vermindert werden, wenn der Rundkamm und die Reinigungseinrichtung in einander entgegengesetzten Richtungen drehbar sind, wobei die Umlaufgeschwindigkeit der Reinigungseinrichtung größer ist als diejenige des Rundkamms. Dadurch kann bei gleichzeitiger Beibehaltung einer hohen Reinigungswirkung eine Verminderung unkontrollierbarer, wirbelartiger Luftströmungen im Reinigungsbereich erzielt werden, weil bei einer derartigen Anordnung die Relativgeschwindigkeit der Reinigungseinrichtung bezüglich des Kämmsegmentes im Reinigungsbereich auf einem besonders geringen Wert gehalten werden kann.

Eine besonders genaue Einhaltung der vorgegebenen Bahn und daher eine die Reinigungswirkung erhöhende Minimierung des Abstands zwischen der Einhüllenden des von der Reinigungseinrichtung durchlaufenen Volumensegmentes und dem Rundkamm auf einen Wert von 0,05 mm oder weniger kann erreicht werden, wenn die Reinigungseinrichtung anstelle der üblicherweise benutzten Putzbürsten mit einem Sägezahndraht versehen ist. Neben einer Erhöhung der Reinigungswirkung kann durch den Einsatz eines eine regelmäßige Struktur aufweisenden Sägezahndrahtes auch noch eine weitere Minimierung der im Reinigungsbereich auftretenden wirbelartigen Luftströmungen erreicht werden. Das hat eine weitere Verminderung der Kurzfaserstaubkonzentration im Kämmbereich zum Ergebnis.

Zum Umlaufen einer Kreisbahn ist der Sägezahndraht vorteilhafterweise auf einem kreiszylindrischen, koaxial zur zweiten Achse verlaufenden und um diese Achse drehbaren Träger festgelegt. Der Träger kann dabei einen Durchmesser von 140 mm oder weniger aufweisen.

Eine flächendeckende Reinigung des Kämmsegmentes kann dabei besonders einfach erreicht werden, wenn der Sägezahndraht wendelförmig auf dem Träger aufgezogen ist. Beim Betrieb der erfindungsgemäßen Kämmaschine hat es sich gezeigt, daß eine besonders gute Fasermitnahme bei einer geringen Relativgeschwindigkeit der Reinigungseinrichtung bezüglich des Kämmsegmentes erzielt wird, wenn die Sägezähne des Sägezahndrahtes einen zwischen der Brustfläche und der Drahtbasis eingeschlossenen Brustwinkel von etwa 105° aufweisen. Bei einer Erhöhung dieser Relativgeschwindigkeit kann es vorteilhaft sein, wenn der Brustwinkel weniger als 90° beträgt, so daß die Zähne in Umlaufrichtung der Reinigungseinrichtung schräggestellt sind.

Zum der Erhöhung der Betriebszuverlässigkeit der erfindungsgemäßen Kämmaschine dienenden Abführen der Kämmlinge aus der Kämmaschine kann der Reinigungseinrichtung eine Vorrichtung zum Absaugen der aus dem Kämmsegment entfernten Kämmlinge zugeordnet sein.

Eine besonders große Saugwirkung kann beim Einsatz einer längs einer Kreisbahn umlaufenden Reinigungseinrichtung erzielt werden, wenn die Absaugvorrichtung eine Absaugöffnung in Form eines Ausschnittes einer koaxial zur zweiten Achse verlaufenden Kreiszylindermantelfläche mit einem den Radius der Einhüllenden einer derartigen Reinigungseinrichtung übersteigenden Radius aufweist. Zur der weiteren Erhöhung der Absaugwirkung dienenden Führung des Luftstromes kann die Absaugöffnung von einem durchgehende Schlitze oder Löcher aufweisenden Rost abgedeckt sein.

Nachstehend wird die Erfindung unter Bezugnahme auf die Zeichnung, auf die hinsichtlich aller erfindungswesentlichen, in der Beschreibung nicht näher herausgestellten Einzelheiten ausdrücklich verwiesen wird, erläutert. In der Zeichnung zeigt:
- Fig. 1: eine Teilschnittansicht einer erfindungsgemäßen Kämmaschine gemäß einer ersten Ausführungsform der Erfindung, und
- Fig. 2: eine Schnittansicht einer zweiten Ausführungsform der erfindungsgemäßen Kämmaschine.

In Fig. 1 sind nur die zum Verständnis der Erfindung wesentlichen Einzelheiten der Kämmaschine, nämlich ein Rundkamm 10 und eine Reinigungseinrichtung 30, detailliert dargestellt.

Bei der in Fig. 1 angegebenen Ausführungsform der Erfindung besteht der Rundkamm 10 im wesentlichen aus einem um eine Achse 14 in der durch den Pfeil 15 angegebenen Richtung drehbaren Träger 12 und einem darauf mittels Schrauben 16 festgelegten Kämmsegment 18. Das Kämmsegment 18 besteht seinerseits aus einem Grundkörper 20, auf dessen dem Träger 12 abgewandten Seite mehrere parallel zueinander in Umfangsrichtung einer Kreiszylindermantelfläche verlaufende Sägezahndrahtstreifen 22, von denen einer in der Figur zu sehen ist, festgelegt sind. Wie der Figur weiter zu entnehmen ist, sind die Sägezahndrahtstreifen 22 aus mehreren Drahtsegmenten mit unterschiedlichen Zahnformen zusammengesetzt. Dadurch kann eine Verbesserung der Kämmwirkung erhalten werden.

Die Reinigungseinrichtung 30 besteht aus einem eine Achse 32 in der durch den Pfeil 34 bezeichneten Richtung umlaufenden hohlzylindrischen Träger 36 und einer darauf wendelförmig aufgezogenen Sägezahndraht-Ganzstahlgarnitur 38. Der Rundkamm 10 und die Reinigungseinrichtung 30 sind so angeordnet, daß der geringste Abstand d zwischen der die Zahnspitzen der Sägezahndraht-Ganzstahlgarnitur 38 berührenden Einhüllenden E des von der Reinigungseinrichtung durchlaufenen Volumensegmentes und der ersten Achse 14 größer ist als der Maximalradius R des Rundkamms, d. h. größer als der Abstand zwischen der ersten Achse 14 und den Zahnspitzen der Sägezahndrahtstreifen 22. Dadurch wird eine berührungsfreie Reinigung des Kämmsegmentes 18 mittels der Reinigungseinrichtung 30 gewährleistet.

Zum Abführen der aus dem Kämmsegment 18 entfernten und von der Sägezahndraht-Ganzstahlgarnitur 38 mitgeführten Kämmlinge aus der Kämmaschine ist der Reinigungseinrichtung 30 eine Absaugvorrichtung 50 zugeordnet. Zum Optimieren der Absaugwirkung weist die Absaugvorrichtung 50 eine Absaugöffnung 52 in Form eines Ausschnittes einer koaxial zur zweiten Achse 32 verlaufenden Mantelfläche eines Kreiszylinders mit einem den Radius der Einhüllenden E übersteigenden Radius auf. Zur weiteren Erhöhung der Saugwirkung wird der in die Absaugvorrichtung 50 gelangende Luftstrom mittels eines die Absaugöffnung abdeckenden, von Schlitzen durchsetzten Rostes 54 in der durch die Pfeile 56 angegebenen Art geführt.

In Fig. 2 ist zusätzlich zu den bereits anhand der Fig. 1 erläuterten Elementen einer Kämmaschine auch noch das zum Vorlegen des zu reinigenden Faserbartes dienende Zangenaggregat Z dargestellt. Dieses weist eine Unterzange 101 sowie eine um einen Drehpunkt 108 an der Unterzange schwenkbeweglich angelenkte Oberzange 107 mit einem Zangenmesser 106 auf. In der Unterzange 101 ist ein Speisezylinder S drehbar gelagert, welcher die dem Zangenaggregat Z zugeführte Watte W in Richtung zu einem Abreißzylinderpaar 110, 111 transportiert. Die Unterzange 101 ist schwenkbeweglich über Arme 102 und 103 gelagert. Unterhalb des Zangenaggregates Z ist ein Rundkamm R mit einem Kämmsegment 109 drehbar gelagert. Bei dieser Ausführungsform sind die Kammzinken des Kämmsegmentes in Form von Nadeln 104 gebildet, deren Spitzen sich bei einer Drehung des Kämmsegmentes 109 längs einer Kreisbahn 105 bewegen. Zur Reinigung des Kämmsegmentes 104 ist auch bei dieser Ausführungsform eine einen drehbaren Träger 136 sowie eine darauf aufgezogene Ganzstahlgarnitur 124 aufweisende Reinigungseinrichtung 123 vorgesehen. Die Zähne 125 der Ganzstahlgarnitur 124 weisen dabei jedoch einen spitzen Brustwinkel auf, so daß sie in Umlaufrichtung der Reinigungseinrichtung weisen. Die Einhüllende 127 der Zähne 125 weist einen Abstand x von der Kreisbahn der Spitzen der Nadeln 104 des Kämmsegmentes 109 auf.

Der Reinigungseinrichtung 123 ist ferner eine Verstelleinrichtung 118 zugeordnet, welche über einen Arm 116, der um eine Drehachse 117 schwenkbar angelenkt ist, eine genaue Einstellung des Abstandes x ermöglicht. Es sind jedoch auch andere Verstelleinrichtungen denkbar. Die Umlaufgeschwindigkeit der Reinigungseinrichtung 123 ist etwa 8 bis 10 % höher als die Umlaufgeschwindigkeit des Rundkammes R im Bereich der Spitzen der Nadeln 104. Im Reinigungsbereich A wird das im Kämmsegment 109 mitgeführte Material (Kämmlinge, Nissen usw.) von der Reinigungseinrichtung abgenommen. Dabei spielt insbesondere die Einstellung des richtigen Abstandes X (Sollwert von x) sowie auch die entsprechende Luftführung eine Rolle, um den gewünschten Abnahmeeffekt zu erzielen.

Die Reinigungseinrichtung 123 befindet sich innerhalb eines Abführschachtes 120, der mit Unterdruck zur Abführung der von den Nadeln 104 abgenommenen Kämmlinge und Nissen in einen Kanal 121 beaufschlagt ist.

Die Erfindung ist nicht auf die vorstehend erläuterte Ausführungsform eingeschränkt. Beispielsweise können in einer erfindungsgemäßen Kämmaschine auch mit gegen die Umlaufrichtung der Reinigungseinrichtung weisenden Zähnen ausgestattete Ganzstahlgarnituren auf die Reinigungseinrichtung aufgezogen werden, wenn die Umlaufgeschwindigkeit des Kämmsegmentes höher ist als diejenige der Reinigungseinrichtung. Ferner ist es möglich, daß sich die Absaugöffnung 52 der Absaugvorrichtung 50 über einen größeren oder kleineren Umfangsausschnitt der Einhüllenden E erstreckt.

## Patentansprüche

1. Kämmaschine mit einem um eine erste Achse (14) drehbaren Rundkamm (10; 100), der ein sich in Umfangsrichtung einer koaxial zur ersten Achse (14) verlaufenden Kreiszylindermantelfläche erstreckendes Kämmsegment (18, 20, 22; 109) aufweist, und einer längs einer vorgegebenen Bahn umlaufend antreibbaren Reinigungseinrichtung (30; 123) zum Entfernen von Faserverunreinigungen aus dem Kämmsegment (18, 20, 22; 109), **dadurch gekennzeichnet**, daß der geringste Abstand zwischen der Einhüllenden (E; 127) des von der Reinigungseinrichtung (30; 123) durchlaufenen Volumensegmentes und der ersten Achse (14) größer ist als der maximale Radius (R) des Rundkamms (10; 100).

2. Kämmaschine nach Anspruch 1, **dadurch gekennzeichnet**, daß der geringste Abstand den maximalen Radius (R) des Rundkammes (10) um etwa 0,05 bis 0,5 mm, vorzugsweise höch. 0,1 mm übersteigt.

3. Kämmaschine nach Anspruch 1 oder 2, **dadurch gekennzeichnet**, daß die vorgegebene Bahn eine eine zweite Achse (32) umlaufende Kreisbahn ist.

4. Kämmaschine nach Anspruch 3, **dadurch gekennzeichnet**, daß der Rundkamm (10; 100) und die Reinigungseinrichtung (30; 123) in einander entgegengesetzten Richtungen (15, 34) drehbar sind.

5. Kämmaschine nach Anspruch 4, **dadurch gekennzeichnet**, daß die Umfangsgeschwindigkeit der Reinigungseinrichtung (30; 123) größer ist als diejenige des Rundkamms (10; 100).

6. Kämmaschine nach einem der vorhergehenden Ansprüche, **dadurch gekennzeichnet**, daß die Reinigungseinrichtung (30; 123) einen Sägezahndraht (38; 124) aufweist.

7. Kämmaschine nach Anspruch 6, **dadurch gekennzeichnet**, daß der Sägezahndraht (38; 124) auf einem kreiszylindrischen, koaxial zur zweiten Achse (32) verlaufenden und um diese Achse (32) drehbaren Träger (36) festgelegt ist.

8. Kämmaschine nach Anspruch 7, **dadurch gekennzeichne**t, daß der Sägezahndraht (38; 124) wendelförmig auf dem Träger (36) aufgezogen ist.

9. Kämmaschine nach einem der Ansprüche 6 bis 8, **dadurch gekennzeichnet**, daß die Sägezähne des Sägezahndrahtes (38) einen Brustwinkel von etwa 105° aufweisen.

10. Kämmaschine nach einem der Ansprüche 6 bis 8, **dadurch gekennzeichnet**, daß die Sägezähne des Sägezahndrahtes einen Brustwinkel von weniger als 90° aufweisen.

11. Kämmaschine nach einem der vorhergehenden Ansprüche, **dadurch gekennzeichnet**, daß der Reinigungseinrichtung (30) eine Vorrichtung (50) zum Absaugen der aus dem Kämmsegment (18, 20, 22) entfernten Kämmlinge zugeordnet ist.

12. Kämmaschine nach Anspruch 10, **dadurch gekennzeichnet**, daß die Absaugvorrichtung (50) eine Absaugöffnung (52) in Form eines Ausschnittes einer koaxial zur zweiten Achse (32) verlaufenden Mantelfläche eines Kreiszylinders mit einem den Radius der Einhüllenden (E) der Reinigungseinrichtung (30) übersteigenden Radius aufweist.

13. Kämmaschine nach Anspruch 11, **dadurch gekennzeichnet**, daß die Absaugöffnung (52) von einem durchgehende Schlitze oder Löcher aufweisenden Rost (54) abgedeckt ist.

14. Kämmaschine nach einem der vorhergehenden Ansprüche, bei der oberhalb des Rundkamms (10; 100) ein hin- und herschwingendes Zangenaggregat zum Vorlegen eines auszukämmenden Faserbartes vorgesehen ist.

## Claims

1. A combing machine with a circular comb (10; 100) which is rotatable about a first axle (14) and is provided with a comb segment (18, 20, 22; 109) extending in the circumferential direction of the surface area of a circular cylinder extending coaxially to the first axle (14), and with a cleaning device (30, 123) for the removal of fibre trash from the combing segment (18, 20, 22; 109), which device is rotatingly drivable along a predetermined path, characterized in that the smallest distance between the envelope (E; 127) of the volume segment that is passed through by the cleaning device (30, 123) and the first axle (14) is larger than the maximum radius (R) of the circular comb (10; 100).

2. A combing machine as claimed in claim 1, characterized in that the smallest distance exceeds the maximum radius (R) of the circular comb (10) by approx. 0.05 to 0.5 mm, preferably by not more than by 0.1 mm.

3. A combing machine as claimed in claim 1 or 2, characterized in that the predetermined path is a circuit revolving about a second axle (32).

4. A combing machine as claimed in claim 3, characterized in that the circular comb (10; 100) and the cleaning device (30; 123) are rotatable in mutually opposite directions (15, 34).

5. A combing machine as claimed in claim 4, characterized in that the circumferential speed of the cleaning device (30; 123) is higher than that of the circular comb (10; 100).

6. A combing machine as claimed in one of the preceding claims, characterized in that the cleaning device (30; 123) is provided with a saw-tooth wire (38; 124).

7. A combing machine as claimed in claim 6, characterized in that the saw-tooth wire (38; 124) is fixed on a circular cylindrical carrier (36) which extends coaxially to the second axle (32) and is rotatable about said axle (32).

8. A combing machine as claimed in claim 7, characterized in that the saw-tooth wire (38; 124) is mounted helically on the carrier (36).

9. A combing machine as claimed in one of the claims 6 to 8, characterized in that the saw teeth of the saw-tooth wire (38) have a front angle of approx. 105°.

10. A combing machine as claimed in one of the claims 6 to 8, characterized in that the saw teeth of the saw-tooth wire have a front angle of less than 90°.

11. A combing machine as claimed in one of the preceding claims, characterized in that the cleaning device (30) is assigned an apparatus (50) for sucking off the comber waste removed from the comb segment (18, 20, 22).

12. A combing machine as claimed in claim 10, characterized in that the suction apparatus (50) comprises a suction opening (52) in form of a cutout of a surface area of a circular cylinder which extends coaxially to the second axle (32) and has a radius exceeding the radius of the envelope (E) of the cleaning device (30).

13. A combing machine as claimed in claim 11, characterized in that the suction opening (52) is covered by a grate (54) having continuous slots or holes.

14. A combing machine as claimed in one of the preceding claims, wherein a reciprocating nipper unit for supplying a fibre tuft to be combed out is provided above the circular comb (10; 100).

## Revendications

1. Peigneuse avec un peigne circulaire (10; 100) pouvant être mis en rotation autour d'un premier axe (14), peigne qui possède un segment de peigne (18,20,22; 109) s'étendant dans le sens circonférentiel d'une surface enveloppante d'un cylindre circulaire s'étendant d'une manière coaxiale par rapport au premier axe (14), et un arrangement de nettoyage (30; 123) servant à éloigner hors du segment de peigne (18,20,22; 109) des impuretés de fibres et pouvant être entraîné d'une manière circulaire le long d'un trajet prédéterminé,
caractérisée par le fait que
la distance la plus petite comprise entre la surface enveloppante (E; 127) du segment de volume parcouru par l'arrangement de nettoyage (30; 123) et le premier axe (14) est plus grande que le rayon maximum (R) du peigne circulaire (10; 100).

2. Peigneuse selon revendication 1,
caractérisée par le fait que
la distance la plus petite dépasse le rayon maximum (R) du peigne circulaire (10) d'à peu près 0,05 à 0,5 mm, de préférence 0,1 mm au maximum.

3. Peigneuse selon revendication 1 ou 2,
caractérisée par le fait que
le trajet prédéterminé est un trajet circulaire tournant autour d'un deuxième axe (32).

4. Peigneuse selon revendication 3
caractérisée par le fait que
le peigne circulaire (10; 100) et l'arrangement de nettoyage (30; 123) sont mis en rotation dans des directions (15,34) opposées l'une à l'autre.

5. Peigneuse selon revendication 4,
caractérisée par le fait que
la vitesse circonférentielle de l'arrangement de nettoyage (30; 123) est plus grande que celle du peigne circulaire (10; 100).

6. Peigneuse selon l'une des revendications précédentes,
caractérisée par le fait que
l'arrangement de nettoyage (30; 123) possède un fil en dents de scie (38; 124).

7. Peigneuse selon revendication 6,
caractérisée par le fait que
le fil en dents de scie (38; 124) est déposé d'une manière fixe sur un porteur (36) en forme de cylindre circulaire, s'étendant d'une manière coaxiale par rapport au deuxième axe (32) et pouvant être mis en rotation autour de cet axe (32).

8. Peigneuse selon revendication 7,
caractérisée par le fait que
le fil en dents de scie (38; 124) est monté en forme de pas de vis hélicoïdal sur le porteur (36).

9. Peigneuse selon l'une des revendications 6 à 8,
caractérisée par le fait que
les dents de scie du fil en dents de scie (38) possèdent un angle d'attaque d'à peu près 105°.

10. Peigneuse selon l'une des revendications 6 à 8,
caractérisée par le fait que
les dents de scie du fil en dents de scie possèdent un angle d'attaque inférieur à 90°.

11. Peigneuse selon l'une des revendications précédentes,
caractérisée par le fait
qu'un dispositif (50) servant à aspirer les blousses éloinées hors du segment de peigne (18,20,22), est adjoint à l'arrangement de nettoyage (30).

12. Peigneuse selon revendication 10,
caractérisée par le fait que
le dispositif d'aspiration (50) possède une ouverture d'aspiration (52) en forme d'une découpe d'une surface enveloppante d'un cylindre circulaire, s'étendant d'une manière coaxiale par rapport au deuxième axe (32), avec un rayon qui dépasse le rayon de la surface enveloppante (E) de l'arrangement de nettoyage (30).

13. Peigneuse selon revendication 11,
caractérisée par le fait que
l'ouverture d'aspiration (52) est recouverte par une grille (54) possédant des fentes continues ou des percements.

14. Peigneuse selon l'une des revendications précédentes,
dans laquelle un ensemble de pinces est prévu au-dessus du peigne circulaire (10; 100), oscillant en va-et-vient et servant à présenter une barbe de fibres devant être peignée.
